# EUROPÄISCHE PATENTANMELDUNG

(11) **EP 4 282 785 A1**
(43) Veröffentlichungstag der Anmeldung: **29.11.2023**
(21) Anmeldenummer: 23174427.7
(22) Anmeldetag: 22.05.2023
(51) Int. Cl.: B65F 3/02

(54) **SICHERHEITSSCHALTANORDNUNG**

(30) Priorität: 24.05.2022 DE 102022113089
(71) Anmelder: Zöller-Kipper GmbH, 55130 Mainz (DE)
(72) Erfinder: Ferhadbegovic, Bojan, 65191 Wiesbaden (DE); Reichel, Jörg, 55270 Klein-Winternheim (DE); Lüking, Niklas, 55130 Mainz (DE)
(74) Vertreter: Regler, Markus Egid

(57) **Zusammenfassung**

Die Erfindung betrifft eine Sicherheitsschaltanordnung für eine Hub-Kippvorrichtung mit einem Hubwagen aufweisend eine Aufnahme (1,1a) für Müllbehälter (22) mit einer Mehrzahl an voneinander in einer Erstreckungsrichtung E beabstandeten, nach oben vorstehenden Zähnen (2,3,4,5), mit zumindest einem Klappenschalter (10), der bei Annäherung eines Müllbehälters (22) geschaltet wird, und einem ersten Quittungsschalter (11), der geschaltet wird, sofern die Zähne (2,3,4,5) mit korrespondierenden Futteralen (23) des Müllbehälters (22) im Eingriff sind, wobei ein zweiter Quittungsschalter (12) vorgesehen ist, der in Erstreckungsrichtung E beabstandet von dem ersten Quittungsschalter (11) angeordnet ist.

## Beschreibung

Die Erfindung betrifft eine Sicherheitsschaltanordnung mit den Merkmalen des Patentanspruchs 1.

Müllbehälter werden durch an Abfallsammelfahrzeugen angeordnete Hub-Kippvorrichtungen angehoben und in den Sammelraum eines Abfallsammelfahrzeuges entleert. Um die Entleerung teil- oder vollautomatisiert durchführen zu können, ist es notwendig, dass die Hub-Kippvorrichtung einerseits die Anwesenheit eines Müllbehälters und gegebenenfalls dessen Größe registriert und anderseits dessen korrekte Anordnung an einer Aufnahme sicherstellt.

Dies wird mit Hilfe sogenannte Klappenschalter und Quittungsschalter umgesetzt, wie es beispielsweise in der DE 39 10 660 A1 gezeigt ist. Beim Heranfahren des Müllbehälters an die Hub-Kippvorrichtung wird ein Klappenschalter betätigt, was signalisiert, dass die Vorrichtung den Müllbehälter anheben kann. Dabei greifen die nach oben vorstehenden Zähne der Aufnahme in korrespondierende Futterale des Müllbehälters ein. Bei diesem Eingriff wird ein Quittungsschalter betätigt und somit die korrekte Aufnahme des Müllbehälters bestätigt und der Entleerzyklus wird durchgeführt. Das bedeutet, der Müllbehälter wird angehoben und gekippt, so dass der Müll heraus- und in eine Ladewanne fällt. Ist der Quittungsschalter nicht korrekt betätigt, wird der Entleerzyklus abgebrochen und der Müllbehälter wieder abgestellt, da er dann möglicherweise nicht sicher in der Aufnahme gehalten wird und herausfallen und Personen verletzen kann.

Wenn eine Bedienperson an die Aufnahme herantritt, etwa um Abfall per Hand einzuwerfen oder verklemmte Gegenstände zu lösen, besteht die Gefahr, dass sie sich unbeabsichtigt beispielsweise mit einem Gürtel in der Aufnahme verhakt und versehentlich den Quittungsschalter betätigt. Die Bedienperson wird durch die Aufnahme in die Ladewanne befördert und kann schwere oder sogar lebensgefährliche Verletzungen davontragen.

Es ist die Aufgabe der vorliegenden Erfindung, eine Sicherheitsschaltanordnung vorzuschlagen, die eine verbesserte Sicherheit für das Bedienpersonal bietet.

Die Aufgabe wird gelöst durch eine Sicherheitsschaltanordnung mit den Merkmalen des Anspruchs 1. Besondere Ausgestaltungen der Erfindung sind Gegenstand der abhängigen Ansprüche 2 bis 10.

Die Erfindung betrifft eine Sicherheitsschaltanordnung für eine Hub-Kippvorrichtung mit einem Hubwagen aufweisend eine Aufnahme für Müllbehälter mit einer Mehrzahl an voneinander in einer Erstreckungsrichtung beabstandeten, nach oben vorstehenden Zähnen, mit zumindest einem Klappenschalter, der bei Annäherung eines Müllbehälters geschaltet wird, und einem ersten Quittungsschalter, der geschaltet wird, sofern die Zähne mit korrespondierenden Futteralen des Müllbehälters im Eingriff sind, wobei ein zweiter Quittungsschalter vorgesehen ist, der in Erstreckungsrichtung beabstandet von dem ersten Quittungsschalter angeordnet ist.

Die Durchführung eines Entleerzykluses wie vorstehend beschrieben ist nur dann möglich, wenn beide Quittungsschalter betätigt sind. Durch das Vorsehen eines zweiten Quittungsschalters beabstandet zu dem ersten Quittungsschalter ist es sehr unwahrscheinlich, dass beide Quittungsschalter unbeabsichtigt gleichzeitig betätigt werden. Das bedeutet, dass selbst wenn durch eine Bedienperson versehentlich einer der Quittungsschalter betätigt wird, der Entleerzyklus abgebrochen wird und die Bedienperson kann befreit werden.

Die Aufnahme ist zumeist kammartig gestaltet, wobei mehrere Zähne nach oben vorstehen und in der Erstreckungsrichtung beabstandet angeordnet sind.

Eine Ausführungsform der Erfindung sieht vor, dass der erste und/oder der zweite Quittungsschalter einen Hebel aufweisen, der betätigt wird, sobald die Zähne mit den Futteralen des Müllbehälters in Eingriff kommen, so dass zumindest ein Abschnitt des Hebels in den Erfassungsbereich eines Näherungssensors geschwenkt wird. Bei dem Näherungssensor handelt es sich vorzugsweise um einen induktiven Näherungsschalter.

Der Hebel wird durch einen Teil des Müllbehälters, zum Beispiel einen Kragen oder eine Wulst in der Nähe eines Futterals, geschwenkt. Vorzugsweise wird der Hebel nur dann geschwenkt, wenn der Müllbehälter korrekt von der Aufnahme aufgenommen wurde. Die Erfassung des Hebels oder eines Teils davon durch einen Näherungssensor ist einfach umsetzbar.

Bevorzugt ist vorgesehen, dass der erste und/oder zweite Quittungsschalter einen Rahmen aufweisen mit einer Achse, um die der Hebel schwenkbar ist, so dass zumindest ein Abschnitt des Hebels in den Erfassungsbereich eines Näherungssensors geschwenkt wird. Bei diesem Abschnitt kann es sich um einen Fortsatz handeln, der nach einer entsprechenden Schwenkbewegung in den Erfassungsbereich ragt. Der Rahmen hat zudem den Vorteil, dass der Schwenkbereich des Quittungsschalters frei von Verschmutzung bleibt und die Funktionalität des Schalters gewahrt bleibt.

Weiterhin bevorzugt weist der Rahmen zwei beabstandet gegenüberliegende Seitenwände auf, zwischen denen die Achse angeordnet ist, und zumindest eine der Seitenwände weist eine Ausnehmung auf, wobei der Näherungssensor so angeordnet ist, dass er den Zwischenraum zwischen den Seitenwänden durch eine Ausnehmung erfassen kann, wobei der Hebel wird zwischen den Seitenwänden schwenkbar ist. Der Schalter ist platzsparend und robust konzipiert. Auch der der Näherungssensor kann platzsparend angeordnet werden. Der Zwischenraum ist vor Verschmutzung geschützt, so dass die Funktionsfähigkeit des Schalters gewährleistet ist. Gleichzeitig ist der Hebel von der Umgebung abgeschirmt und kann nicht anderweitig versehentlich bewegt und damit der Schalter betätigt werden, was auch die Sicherheit verbessert. Der Näherungssensor ist dabei an oder auch in einer der Ausnehmungen angeordnet oder durchgreift diese.

In einer weiteren Ausführung der Erfindung ist vorgesehen, dass der zweite Quittungsschalter in einer Betriebsposition der Hub-Kippvorrichtung an der einem Müllbehälter abgewandten Seite der Aufnahme angeordnet ist, so dass der Hebel in einem Bereich angrenzend zu der Aufnahme schwenkbar ist und in einem Hinterzahnbereich oder in einem Zwischenzahnbereich, insbesondere benachbart zu einem Zahn, schwenkbar ist.

Durch die Anordnung des Schalters an der Seite der Aufnahme, die dem Müllbehälter im Betrieb abgewandt ist, wird vermieden, dass der Quittungsschalter versehentlich zu früh betätigt wird, beispielsweise schon beim Anfahren des Müllbehälters an die Hub-Kippvorrichtung. Wenn die Aufnahme angehoben wird, um mit den Zähnen in die Futterale des Müllbehälters einzugreifen, sollen Quittungsschalter durch Teile des Müllbehälters im Bereich der Futterale betätigt werden. Es ist daher vorteilhaft, den Hebel des Quittungsschalters in einem Bereich nahe der Zähne anzuordnen, so dass der korrekte Eingriff der Zähne und die Betätigung des Quittungsschalters in Zusammenhang stehen.

Weiterhin vorteilhaft wird es angesehen, dass der Hebel ausgehend vom rechten Ende der Aufnahme in einem zweiten Hinterzahnbereich oder in einem ersten Zwischenzahnbereich, bevorzugt benachbart zu einem ersten Zahn, schwenkbar ist. Eine Aufnahme für eine Hub-Kippvorrichtung weist eine Mehrzahl von Zähnen auf. Gemäß der DIN EN 1501-5:2021 sind für eine Aufnahme für einen Zweirad-Müllbehälter vier oder fünf Zähne vorgesehen. Im Rahmen der Erfindung wird der in Blickrichtung auf die montierte Hub-Kippvorrichtung gesehen ganz rechte Zahn als erster Zahn bezeichnet, der in Erstreckungsrichtung nach links nächstkommende Zahn als zweiter Zahn und so weiter. Die entsprechenden Bereiche hinter den Zähnen werden als Hinterzahnbereiche bezeichnet. Der zwischen dem ersten und zweiten Zahn liegende Bereich wird als erster Zwischenzahnbereich bezeichnet, der zwischen dem zweiten und dritten Zahn liegende Bereich als zweiter Zwischenzahnbereich und so weiter. Vorteilhafterweise wird der Abstand zwischen erstem und zweitem Quittungsschalter so groß wie möglich gewählt, um die Gefahr einer gleichzeitig falschen Betätigung zu verhindern. Es ist daher vorteilhaft, den Schalter so weit wie möglich zum Ende der Aufnahme hin anzuordnen. Ist im Bereich des ersten Zahnes ein Identifizierungselement für Müllbehälter vorgesehen oder ist der erste Zahn als solches ausgestaltet, kann durch die Anordnung des Schalters und des Hebels in genannter Weise ein optimaler Abstand zu dem ersten Quittungsschalter hergestellt werden.

Eine weitere vorteilhafte Ausgestaltung der Erfindung sieht vor, dass der zweite Quittungsschalter so angeordnet ist, dass die Achse, um die der Hebel schwenkbar ist, im Wesentlichen parallel zu der Erstreckungsrichtung liegt. Der Hebel wird geschwenkt, indem beim Eingreifen der Zähne in die Futterale, eine Kraft von oben auf den Hebel ausgeübt wird. Vorteilhafterweise liegt daher die Schwenkachse des Hebels parallel zur Erstreckungsrichtung, so dass die korrekte Anordnung des Müllbehälters auf der Aufnahme quittiert werden kann.

Bevorzugt ist weiterhin, dass der Näherungssensor des zweiten Quittungsschalters derart angeordnet ist, dass seine Sichtlinie im Wesentlichen parallel zur Erstreckungsrichtung liegt. Das ermöglicht eine platzsparende, kompakte Anordnung des Quittungsschalters und eine zuverlässige Detektion des Hebels in dem Erfassungsbereich des Sensors.

In einer weiteren Ausführungsform ist vorgesehen, dass der Näherungssensor des zweiten Quittungsschalter ein Schutzblech aufweist. Vorzugsweise wird der Näherungssensor von dem Schutzbleich ganz oder teilweise umhüllt. Ebenfalls vorzugsweise ist das Schutzblech oberhalb des Näherungssensors angeordnet. Durch das Schutzblech wird der Sensor vor Stößen durch den aufgenommenen Müllbehälter und vor Verschmutzung geschützt.

Weiterhin bevorzugt weisen der erste und der zweite Quittungsschalter einen Abstand zwischen 150 Millimetern und 300 Millimetern, vorzugsweise zwischen 170 Millimetern und 260 Millimetern auf. Damit kann ein versehentliches Verhaken in beiden Quittungsschaltern, beispielsweise mit einem Gürtel ausgeschlossen werden.

Weitere Merkmale der Erfindung ergeben sich aus den nachfolgenden Zeichnungen. Es zeigen:
- Figur 1: eine Aufnahme mit einer erfindungsgemäßen Sicherheitsschaltanordnung gemäß einer ersten Alternative,
- Figur 2: ein Quittungsschalter gemäß der ersten Alternative,
- Figur 3: eine Aufnahme mit einer erfindungsgemäßen Sicherheitsschaltanordnung gemäß einer zweiten Alternative,
- Figur 4: ein Quittungsschalter gemäß einer der zweiten Alternative,
- Figur 5: eine Seitenansicht eines Quittungsschalters gemäß der ersten Alternative,
- Figur 6: eine Seitenansicht eines Quittungsschalters gemäß der ersten Alternative betätigt durch einen Müllbehälter,
- Figur 7: ein Quittungsschalter in einer ersten Perspektive,
- Figur 8: ein Quittungsschalter in einer zweiten Perspektive,
- Figur 9: ein Quittungsschalter in einer dritten Perspektive.

Figur 1 zeigt eine Aufnahme 1 für einen Müllbehälter an einer nicht näher dargestellten Hub-Kippvorrichtung. Die Aufnahme 1 ist geeignet für einen Zweirad-Müllbehälter und ist an einem Hubwagen angebracht. Im Zusammenspiel mit einer weiteren Aufnahme 1a, die an einem benachbart angeordneten Hubwagen angeordnet ist, kann ein Vierrad-Müllbehälter entleert werden, indem die beiden Hubwagen ihre Hub- und Kippbewegung simultan ausführen. Die beiden Aufnahmen 1, 1a sind identisch ausgeführt, aus Gründen der Übersichtlichkeit ist lediglich die rechte Aufnahme 1 mit Bezugszeichen versehen und wird nachstehend beschrieben. Gleiches gilt für die Aufnahmen 1, 1a in Figur 3.

Die Aufnahme 1 weist vier, in einer Erstreckungsrichtung E beabstandet angeordnete Zähne 2, 3, 4, 5 auf, die nach oben vorstehen. Zwischen den Zähnen 2, 3, 4, 5 liegen die Zwischenzahnbereiche 6, 7, 8. Die Zähne 2, 3, 4, 5 greifen in korrespondierende Futterale 23 eines hier nicht dargestellten Müllbehälters 22 ein. Der Müllbehälter 22 wird zwischen den Zähnen 2, 3, 4, 5 und der Verriegelungsleiste 9 eingeklemmt, so dass er während des Entleerzykluses nicht von der Aufnahme 1 fallen kann.

An dem zweiten Zahn 3 ist ein Klappenschalter 10 angeordnet, der bei Annäherung eines Müllbehälters 22 geschaltet wird.

An dem dritten Zahn 4 ist ein erster Quittungsschalter 11 angeordnet, an dem ersten Zahn 2 ist ein zweiter Quittungsschalter 12 angeordnet. Beide Quittungsschalter weisen einen Hebel 13 auf, der durch den Müllbehälter 22 beim Eingriff der Zähne 2, 3, 4, 5 in die Futterale 23 betätigt wird, wodurch die Quittungsschaltern 11, 12 geschaltet werden. Nur wenn beide Quittungsschalter 11, 12 gleichzeitig geschaltet sind, wird der Entleerzyklus durchgeführt. Denn da die beiden Quittungsschalter 11, 12 in Erstreckungsrichtung E beabstandet zueinander angeordnet sind, ist es unmöglich, dass beide versehentlich gleichzeitig durch eine Bedienperson geschaltet werden, indem sich die Bedienperson beispielsweise mit ihrem Gürtel in der Aufnahme 1 verhakt.

Grundsätzlich wäre es auch möglich den ersten Quittungsschalter 11 an dem vierten Zahn 5 anzuordnen, um einen noch größeren Abstand zu erreichen. Allerdings wird dieser vierte Zahn 5 beim Entleeren von Müllbehältern 22 mit sehr kleinem Volumen meist nicht benutzt, da die Müllbehälter 22 zu schmal sind. Daher ist es zweckmäßig an einer derartigen Aufnahme 1 mit vier Zähnen 2, 3, 4, 5 den ersten Quittungsschalter 11 an dem dritten Zahn 4 anzuordnen.

Analoge Überlegungen gelten für eine Aufnahme 1 mit fünf Zähnen, wobei auch hier der zweite Quittungsschalter 12 möglichst weit von dem ersten Quittungsschalter 11 angeordnet wird, das heißt möglichst weit rechts in Blickrichtung der Figuren 1 und 3.

In Figur 2 ist der zweite Quittungsschalter 12 vergrößert und aus der gegenüberliegenden Perspektive dargestellt. Weitere Darstellungen des zweiten Quittungsschalters 12 aus verschiedenen Perspektiven zeigen die Figuren 7 bis 9.

Der zweite Quittungsschalter 12 weist eine erste und eine zweite Seitenwand 14, 15 auf, die einen Teil eines Rahmens bilden. Zwischen den Seitenwänden 14, 15 ist eine Achse 16 angeordnet, um die der Hebel 13 schwenken kann. Die Achse 16 liegt parallel zu der Erstreckungsrichtung E. Wird der Hebel 13 nach unten geschwenkt, tritt er in den Erfassungsbereich eines Näherungssensors 17 ein. Dieser detektiert die Anwesenheit des Hebels 13, was in einer Steuerung als Schaltung des zweiten Quittungsschalters 12 registriert wird. Der Näherungssensor 17 ist vorzugsweise ein induktiver Näherungssensor 17, der die Anwesenheit eines dann ganz oder teilweise aus einem elektrisch leitfähigen, bevorzugt metallischen, Material gefertigten Hebels 13 erfasst. Die Seitenwände 14, 15 sind auf einer Bodenplatte 18 angeordnet und weisen jeweils eine Ausnehmung 19, 20 auf. In der Ausnehmung 19 der ersten Seitenwand 14 ist der Näherungssensor 17 angeordnet, dessen Sichtlinie parallel zur Erstreckungsrichtung E liegt und der den Zwischenraum zwischen den Seitenwänden 14, 15 erfasst. Je nach freiem Bauraum, Kabelführung oder anderen konstruktiven Randbedingungen, könnte der Näherungssensor 17 auch an der Ausnehmung 20 der zweiten Seitenwand 15 angeordnet sein.

Oberhalb des Näherungssensors 17 ist ein Schutzblech 21 angeordnet, das den Näherungssensor 17 vor Stößen und Verschmutzung durch den Müllbehälter 22 schützt.

In einer Betriebsposition der Hub-Kippvorrichtung betrachtet ist der zweite Quittungsschalter 12 an der dem Müllbehälter 22 abgewandten Seite der Aufnahme 1 angeordnet. Aus Blickrichtung von dem Müllbehälter 22 also hinter der Reihe von Zähnen 2, 3, 4, 5. In dem Ausführungsbeispiel in Figuren 1 und 2 ist der Hebel 13 in dem ersten Zwischenzahnbereich 6 schwenkbar angeordnet. Das meint nicht, dass er in den Raum zwischen dem ersten und dem zweiten Zahn 2, 3 hineinragt. Vielmehr schwenkt er in dem Bereich hinter den Zähnen 2, 3, 4, 5 beziehungsweise der Aufnahme 1. Der Hebel 13 ist auch unmittelbar benachbart zu dem ersten Zahn 2 angeordnet, so dass er tatsächlich nur betätigt wird, wenn der erste Zahn 2 korrekt in ein Futteral 23 des Müllbehälters 22 eingreift.

In den Figuren 3 und 4 ist eine weitere Ausführungsform der Erfindung dargestellt, wobei gleichartige Merkmale dieselben Bezugszeichen tragen. Sie unterscheidet sich von der ersten Alternative dadurch, dass der Klappenschaltern 10 und der zweite Quittungsschalter 12 beide an dem zweiten Zahn 3 angeordnet sind. Hinsichtlich der übrigen Merkmale der Ausführungsform wird auf das vorstehende verwiesen. Auch der zweite Quittungsschalter 12 ist konstruktiv im Wesentlichen identisch zu der Ausführung der Figuren 1 und 2. Lediglich die Bodenplatte 18 ist anders geformt und angeordnet. Das Funktionsprinzip hingegen bleibt gleich.

Der Unterschied besteht darin, dass der Hebel 13 hier in einem Hinterzahnbereich, hier in dem zweiten Hinterzahnbereich geschwenkt wird. Auch hier wird gewährleistet, dass der Hebel 13 nur dann betätigt und der zweite Quittungsschalter nur dann geschaltet wird, wenn der zweite Zahn 3 ordnungsgemäß in das zugehörige Futteral 23 eingreift.

Die konstruktive Ausgestaltung des zweiten Quittungsschalters 12 ist in beiden Fällen identisch. Sie ist so gewählt, dass er bei einer Vielzahl von Ausführungen der Aufnahme 1 eingesetzt werden kann und gleichzeitig eine ausreichende Beabstandung von dem ersten Quittungsschalter 11 gegeben ist. Der erste Zahn 2 ist häufig als Identifizierungselement für den Müllbehälter 22 ausgestaltet oder ein solches ist an dem ersten Zahn 2 angeordnet. Je nach vorhandenem Platz kann der zweite Quittungsschalter 12 an dem ersten Zahn 2 oder dem zweiten Zahn 3 angeordnet werden, ohne mit Komponenten des Identifizierungselementes oder mit dem Klappenschalter zu kollidieren, wobei gleichzeitig ein ausreichend großer Abstand zu dem ersten Quittungsschalter 11 gegeben ist und der zweite Quittungsschalter 12 stets sauber schaltbar ist.

Figur 5 zeigt die Aufnahme 1 in einer Schnittdarstellung auf Höhe des ersten Zahns 2 von der Seite. Figur 6 stellt denselben Schnitt dar allerdings mit einem aufgenommenen Müllbehälter 22. Der erste Zahn 2 greift in das zugehörige Futteral 23 des Müllbehälters 22 ein. Dieser wird zwischen dem ersten Zahn 2 und der Verriegelungsleiste 9 eingeklemmt und während des Entleerzyklus dort unverlierbar gehalten.

Ein Kragen 24 drückt von oben auf den Hebel 13 und schwenkt diesen um die Achse 16 nach unten. Dadurch wird ein Fortsatz 25 des Hebels 13 in den Zwischenraum zwischen den Seitenwänden 14, 15 des zweiten Quittungsschalters 12 geschwenkt. Der Fortsatz 25 ist in der Figur 7 besser zu erkennen.

Im Zwischenraum zwischen den Seitenwänden 14, 15 dringt der Fortsatz 25 in den Erfassungsbereich des Näherungssensors 17 ein und ein Schalten des zweiten Quittungsschalters 12 wird registriert.

Nach Beendigung des Entleerzykluses wird der Müllbehälter 22 wieder von der Aufnahme 1 entfernt. Damit der Hebel 13 in seine Ausgangsposition zurückkehren kann ist eine Feder 26 vorgesehen. Diese ist mit einer Deckplatte 27 des Rahmens und dem Hebel 13 verbunden und wird durch die Schwenkbewegung des Hebels 13 um die Achse 16 nach unten gespannt. Nach Entfernen des Müllbehälters 22 wird der Hebel 13 durch die Federkraft der Feder 26 in seine Ausgangsposition zurückgeschwenkt.

Generell können sowohl bei dem ersten Ausführungsbeispiel gemäß Figur 1 und in dem zweiten Ausführungsbeispiel gemäß Figur 3 die beiden Aufnahmen 1,1a, die an verschiedenen Hubwagen einer Hub-Kippvorrichtung angeordnet sind, hinsichtlich der Schalteranordnung auch symmetrisch ausgebildet sein.

In Figur 1 würde das beispielsweise bedeuten, dass die rechte Aufnahme 1 wie vorbeschrieben verbleibt, während bei der linken Aufnahme 1a der in Erstreckungsrichtung betrachtet erste Zahn frei bleibt, an dem zweiten Zahn ein erster Quittungsschalter 11, an dem dritten Zahn ein Klappenschalter 10 und an dem vierten Zahn ein zweiter Quittungsschalter 12 angeordnet ist.

In Figur 3 würde das entsprechend bedeuten, dass die rechte Aufnahme 1a wie vorbeschrieben verbleibt, während bei der linken Aufnahme 1a der in Erstreckungsrichtung betrachtet erste Zahn frei bleibt, an dem zweiten Zahn ein erster Quittungsschalter 11 und an dem dritten Zahn ein Klappenschalter 10 und ein zweiter Quittungsschalter 12 angeordnet sind. Der vierte Zahn bleibt ebenfalls frei.

Die Figuren 7 bis 9 zeigen einen erfindungsgemäßen zweiten Quittungsschalter 12 entsprechend der Ausführung in den Figuren 1 und 2 aus verschiedenen Perspektiven. Der Rahmen besteht aus den beiden Seitenwänden 14, 15, der Bodenplatte 18 und der Deckplatte 27. Zwischen den Seitenwänden 14, 15 ist die Achse 16 angeordnet, um die der Hebel 13 schwenkt. Die Bodenplatte 18 dient der Befestigung der zweiten Quittungsschalters 12 an der Aufnahme und weist entsprechende Bohrlöcher 28 auf. Die Bodenplatte 18 erstreckt sich dabei über die Seitenwände 14, 15 hinaus.

Die Feder 26 ist als Drehfeder ausgeführt und mit dem Hebel 13 und der Deckplatte 27 verbunden. Sie ist um die Achse 16 gewunden.

Das Schutzblech 21 für den Näherungssensor 17 weist eine Lasche 29 mit einem Durchbruch auf. Der Näherungssensor 17 durchgreift sowohl die Lasche 29 des Schutzblechs 21 als auch die Ausnehmung 19 in der ersten Seitenwand 14. So kann zusammen mit dem Näherungssensor 17 auch das Schutzblech 21 an dem Rahmen befestigt werden.

### Bezugszeichen

- 1: Aufnahme
- 1a: Aufnahme
- 2: erster Zahn
- 3: zweiter Zahn
- 4: dritter Zahn
- 5: vierter Zahn
- 6: erster Zwischenzahnbereich
- 7: zweiter Zwischenzahnbereich
- 8: dritter Zwischenzahnbereich
- 9: Verriegelungsleiste
- 10: Klappenschalter
- 11: erster Quittungsschalter
- 12: zweiter Quittungsschalter
- 13: Hebel
- 14: erste Seitenwand
- 15: zweite Seitenwand
- 16: Achse
- 17: Näherungssensor
- 18: Bodenplatte
- 19: Ausnehmung von 14
- 20: Ausnehmung von 15
- 21: Schutzblech
- 22: Müllbehälter
- 23: Futteral
- 24: Kragen
- 25: Fortsatz
- 26: Feder
- 27: Deckplatte
- 28: Bohrloch
- 29: Lasche von 21
- E: Erstreckungsrichtung

## Patentansprüche

1. Sicherheitsschaltanordnung für eine Hub-Kippvorrichtung mit einem Hubwagen aufweisend eine Aufnahme (1,1a) für Müllbehälter (22) mit einer Mehrzahl an voneinander in einer Erstreckungsrichtung E beabstandeten, nach oben vorstehenden Zähnen (2,3,4,5), mit zumindest einem Klappenschalter (10), der bei Annäherung eines Müllbehälters (22) geschaltet wird, und einem ersten Quittungsschalter (11), der geschaltet wird, sofern die Zähne (2,3,4,5) mit korrespondierenden Futteralen (23) des Müllbehälters (22) im Eingriff sind, **dadurch gekennzeichnet, dass** ein zweiter Quittungsschalter (12) vorgesehen ist, der in Erstreckungsrichtung E beabstandet von dem ersten Quittungsschalter (11) angeordnet ist.

2. Sicherheitsschaltanordnung nach Anspruch 1 **dadurch gekennzeichnet, dass** der erste und/oder der zweite Quittungsschalter (11,12) einen Hebel (13) aufweisen, der betätigt wird, sobald die Zähne (2,3,4,5) mit den Futteralen (23) des Müllbehälters (22) in Eingriff kommen, so dass zumindest ein Abschnitt des Hebels (13) in den Erfassungsbereich eines Näherungssensors (17) geschwenkt wird.

3. Sicherheitsschaltanordnung nach Anspruch 2 **dadurch gekennzeichnet, dass** der erste und/oder zweite Quittungsschalter (11,12) einen Rahmen aufweisen mit einer Achse (16), um die der Hebel (13) schwenkbar ist, so dass zumindest ein Abschnitt des Hebels (13) in den Erfassungsbereich eines Näherungssensors (17) geschwenkt wird.

4. Sicherheitsschaltanordnung nach Anspruch 3 **dadurch gekennzeichnet, dass** der Rahmen zwei beabstandet gegenüberliegende Seitenwände (14,15) aufweist, zwischen denen die Achse (16) angeordnet ist, und zumindest eine der Seitenwände (14,15) eine Ausnehmung (19,20) aufweist, wobei der Näherungssensor (17) so angeordnet ist, dass er den Zwischenraum zwischen den Seitenwänden (14,15) durch eine Ausnehmung (19,20) erfassen kann, wobei der Hebel (13) wird zwischen den Seitenwänden (14,15) schwenkbar ist.

5. Sicherheitsschaltung nach zumindest einem der Ansprüche 2 bis 4 **dadurch gekennzeichnet, dass** der zweite Quittungsschalter (12) in einer Betriebsposition der Hub-Kippvorrichtung an der einem Müllbehälter (22) abgewandten Seite der Aufnahme (1,1a) angeordnet ist, so dass der Hebel (13) in einem Bereich angrenzend zu der Aufnahme (1,1a) schwenkbar ist und in einem Hinterzahnbereich oder in einem Zwischenzahnbereich (6,7,8), insbesondere benachbart zu einem Zahn (2,3,4,5), schwenkbar ist.

6. Sicherheitsschaltung nach Anspruch 5 **dadurch gekennzeichnet, dass** der Hebel (13) ausgehend vom rechten Ende der Aufnahme (1,1a) in einem zweiten Hinterzahnbereich oder in einem ersten Zwischenzahnbereich (6), bevorzugt benachbart zu einem ersten Zahn (2), schwenkbar ist.

7. Sicherheitsschaltung nach zumindest einem der Ansprüche 3 bis 6 **dadurch gekennzeichnet, dass** der zweite Quittungsschalter (12) so angeordnet ist, dass die Achse (16), um die der Hebel (13) schwenkbar ist, im Wesentlichen parallel zu der Erstreckungsrichtung E liegt.

8. Sicherheitsschaltanordnung nach zumindest einem der Ansprüche 2 bis 7 **dadurch gekennzeichnet, dass** der Näherungssensor (17) des zweiten Quittungsschalters (12) derart angeordnet ist, dass seine Sichtlinie im Wesentlichen parallel zur Erstreckungsrichtung E liegt.

9. Sicherheitsschaltanordnung nach zumindest einem der Ansprüche 2 bis 7 **dadurch gekennzeichnet, dass** der Näherungssensor (17) des zweiten Quittungsschalters (12) ein Schutzblech (21) aufweist.

10. Sicherheitsschaltanordnung nach zumindest einem der vorstehenden Ansprüche **dadurch gekennzeichnet, dass** der erste und der zweite Quittungsschalter (11,12) einen Abstand zwischen 150 Millimetern und 300 Millimetern, vorzugsweise zwischen 170 Millimetern und 260 Millimetern aufweisen.
